# EUROPÄISCHE PATENTSCHRIFT

(11) **EP 2 080 450 B1**
(45) Veröffentlichungstag und Bekanntmachung des Hinweises auf die Patenterteilung: **13.05.2015**
(21) Anmeldenummer: 08152373.0
(22) Anmeldetag: 06.03.2008
(51) Int. Cl.: A47C 1/03

(54) **Höhenverstellbare Armlehne**
Height adjustable armrest
Accoudoir réglable en hauteur

(30) Priorität: 12.12.2007 DE 102007060328
(43) Veröffentlichungstag der Anmeldung: 22.07.2009
(73) Patentinhaber: Sedus Stoll AG, 79761 Waldshut (DE)
(72) Erfinder: Maier, Peter, 79737, Herrischried (DE); Behringer, Christoph, 79875, Dachsberg (DE); Maier, Klaus, 79875 Dachsberg (DE)
(74) Vertreter: Isarpatent

(56) Entgegenhaltungen:
- DE-A1- 4 317 610
- DE-U1- 20 006 459
- DE-U1-202005 015 620
- JP-A- 2005 185 620
- US-A- 5 368 365
- US-A- 5 931 537
- US-A1- 2005 093 358
- US-B1- 6 460 932

## Beschreibung

### TECHNISCHES GEBIET

Die Erfindung betrifft eine höhenverstellbare Armlehne, insbesondere für Büro- und Drehstühle oder -sessel, sowie einen solchen Stuhl.

### STAND DER TECHNIK

Die vorliegende Erfindung bezieht sich auf Armlehnen, die häufig auch als Armstützen bezeichnet werden, wie sie für moderne Büro- und Drehstühle oder etwa auch für herkömmliche Stühle eingesetzt werden können. Bei solchen Büro- und Drehstühlen besteht der Bedarf einer größtmöglichen Einstellbarkeit, um dadurch den Sitzkomfort einer auf dem Stuhl sitzenden Person zu optimieren. Neben der Möglichkeit der Einstellung der Sitzhöhe, die auf die Größe einer auf dem Stuhl sitzenden Person ausgerichtet ist, und die Einstellung der Rückenlehne, die sich im Wesentlichen aus ergonomischen Gründen ergibt, existiert bei modernen Bürostühlen auch die Möglichkeit, die Armlehne eines Stuhls geeignet auf die Bedürfnisse der auf dem Stuhl sitzenden Person anzupassen.

Die Einstellmöglichkeiten einer solchen Armlehne sind vielfältig. Das Europäische Patent EP 1,405,582 B1 beschreibt eine dreidimensional verstellbare Armlehne. Die dort beschriebene Armlehne ist einerseits in der Höhe verstellbar sowie ferner horizontal verstellbar, d.h. quer und entlang zur Sitzrichtung. Darüber hinaus ist die auf der Armlehne befindliche Armauflagen um eine Höhenachse der Armlehne verschwenkbar, so dass auch ein Winkel der Armlehnenauflage einstellbar ist.

Die vorliegende Erfindung geht nachfolgend von Armlehnen aus, die vertikal, also in ihrer Höhe verstellbar ausgebildet sind. Die vorliegende Erfindung und die ihr zugrunde liegende Problematik werden nachfolgend mit Bezug auf Armlehnen für Büro- und Drehstühle erläutert, ohne die Erfindung allerdings auf diese Anwendungen einzuschränken.

Die Höhenverstellbarkeit einer Armlehne erfolgt typischerweise durch Verstellen der senkrechten Armlehnensäule, an deren oberen Ende der Bereich für die Armauflage befestigt ist und an deren unteren Ende die Armlehne z.B. über einen Flansch an einem Unterbau des Stuhls befestigt ist. Für die vertikale Verschiebung ist diese Armlehnensäule zumindest zweiteilig aufgebaut und weist zwei ineinander vertikal verschiebbare Teile für die Höhenverstellung auf. Dieses Prinzip ist an sich bekannt und bedarf keiner weiteren Erläuterung.

Für die Höhenverstellung von Armlehnen sind allerdings verschiedene mechanische Konzepte bekannt, die sich im Wesentlichen in der Art und Weise der Arretierung, sowie in der Anbringungsart eines Schalters oder Hebels für die Höhenverstellung unterscheiden.

Die Verstellmechanik der verschiedenen höhenverstellbaren Armlehnenkonzepte hängen wesentlich davon ab, an welcher Stelle der Auslösehebel oder Auslöseknopf an der Armlehne angebracht ist. Bei einigen Konzepten ist dieser Auslösehebel oder Auslöseknopf unterhalb der Armauflage befestigt, wie dies zum Beispiel in der DE 202 18 437 U1 und in der DE 101 42 370 A1 beschrieben ist. Die Verstellmechanik ist hier aufgrund der großen Entfernung des Auslöseknopfes relativ aufwändig.

Bei diesen bekannten Lösungen kann es dazu kommen, dass ein Nutzer eines Stuhls mit höhenverstellbarer Armlehne diesen Auslöseknopf nicht findet, da dieser nicht direkt sichtbar ist, und daher davon ausgeht, dass keine höheneinstellbare Armlehne vorhanden ist.

Neben diesen Auslösekonzepten besteht auch die Möglichkeit, die Auslösetaste seitlich direkt an der Armlehnensäule vorzusehen. Diese Art des Auslösens der Höhenverstellung hat gegenüber dem vorstehend genannten Konzept, bei dem der Auslöseknopf unter der Armauflage angebracht ist, den wesentlichen Vorteil, dass eine Bedienperson sehr einfach an diesem Auslöseknopf gelangen kann, ohne diesen sehr lange suchen zu müssen. Insbesondere entfällt hier auch ein Untergreifen unter die Armlehne, um so den Auslöseknopf zu finden.

Die vorliegende Erfindung geht von höhenverstellbaren Armlehnen aus, bei denen der Betätigungshebel bzw. der Auslöseknopf für die Höhenverstellung im seitlichen Bereich der Armlehnensäule, d.h. auf der von dem Nutzer abgewandten Seite der Armlehnensäule, angeordnet ist.

Bei dieser Art der Armlehnen sind die Armlehnensäulen vorzugsweise nach außen hin abgeflacht und bilden somit im Wesentlichen rohrförmige Teile mit ovalem Querschnitt. Diese Art der Armlehnensäulen werden insbesondere aus designtechnischen Gründen verwendet, um einerseits eine ausreichende Stabilität für die Armlehne zu gewährleisten und andererseits, um der Armlehnensäule nicht einen zu wuchtigen, unästhetischen Eindruck zu verleihen. Der Auslösetaster bzw. der Auslösehebel ist hier an der flachen Außenseite der Armlehnensäule und dabei insbesondere im Bereich des oberen Hülsenteils angeordnet. Die entsprechende Verstellmechanik ist somit auch in diesem Bereich der Armlehnensäule vorgesehen, Problematisch an diesem Konzept der Höhenverstellbarkeit ist indes die räumliche Tiefe. Da die Armlehnensäule lediglich sehr flach ausgebildet ist, steht im Inneren dieser Armlehnensäule nur wenig Raum und insbesondere eine geringe Wegstrecke zur Verfügung, innerhalb der die Verstellmechanik über die Auslösetaste ins Innere der Armlehnensäule geschoben werden kann, um damit die Auslösemechanik freizugeben und anschließend wieder zu arretieren.

In der DE 101 25 996 A1 ist eine höhenverstellbare Armlehne beschrieben, die an ihrer Außenseite der Armlehnensäule einen Betätigungshebel vorgesehen ist. Zum Auslösen der Arretierung wird hier der Betätigungshebel nach oben gezogen und wirkt somit gegen eine zwischen diesem Betätigungshebel und einer Plattform vorgesehenen Schraubendruckfeder. In diesem Zustand lässt sich das Hülsenteil der Armlehnenträgersäule vertikal nach oben und unten bewegen. Die Betätigungstaste ist über ein L-Winkel-Gelenk mit einem Rastteil im Bereich der Armlehnensäule verbunden, die der Arretierung und damit der Befestigung des Hülsenteils an dem Trägerteil der Armlehnensäule dient und damit für eine Höhenverstellung sorgt. Die dort beschriebene Höhenverstellung erfordert allerdings eine relativ aufwändige innere Verstellmechanik in Form eines L-Winkel-Gelenkteils. Für eine ordnungsgemäße Funktion dieser Verstellmechanik ist ferner eine hohe Fertigungsgenauigkeit erforderlich. Zudem ist bei dieser Lösung oftmals ein gewisses Spiel der Verstellmachanik und dabei insbesondere der Arretiernase, die in entsprechende Rastausnehmungen einrasten sollen, erforderlich, damit das L-förmige Verstellgelenk aufgrund der von der horizontalen in die vertikale umgelenkten Bewegung auch ordnungsgemäß einrasten kann. In der Folge bedeutet dieses Spiel allerdings, dass die Armlehne im arretierten Zustand während des Gebrauchs vibrieren oder "wackeln" kann, was von einem Benutzer meist als störend empfunden wird. Um dies zu verhindern, ist eine aufwändige Dämpfungsmechanik erforderlich, die das in der DE 101 25 996 A1 beschriebene höhenverstellbare Konzept aber zusätzlich aufwändig gestaltet.

Bei der DE 201 08 247 U1 ist die Verstellmechanik im Inneren der Armlehnensäule und hier im oberen Hülsenteil, welches vertikal gegen das Trägerteil verschiebbar ist, angeordnet.

Hier wird ein mit dem zu verstellenden Teil verbundenes Verstellschwert so eingeführt, dass es gegenüber einer Verstellkartusche verschiebbar ist. Hierfür ist allerdings eine relativ aufwändige Mechanik vorgesehen, die insbesondere eine aufgrund der Vielzahl der hier verwendeten Teile eine relativegroße Tiefe aufweisen muss. Dadurch bedingt erfordert die gesamte Verstellmechanik einen signifikanten Platzbedarf im Inneren der Armlehnensäule, wodurch diese nicht mehr sehr flach und elegant, sondern eher mit größerer Tiefe und damit funktionsbedingt wuchtiger ausgebildet sein muss.

Für viele Anwendungen ist dies aus designtechnischen Gründen allerdings nicht gewünscht.

In der gattungsbildenden Druckschrift US 2005/093358 A1 ist eine höhenverstellbare Armlehne insbesondere für die Verwendung bei einem Büro- und Drehstuhl oder Drehsessel beschrieben. Die Armlehne weist dabei eine höhenverstellbare, teleskopierbare Armlehnensäule auf, an deren oberen Ende eine Armauflage befestigt ist und die ein Trägerteil und ein mit der Armauflage verbundenes, zur Höhenverstellung der Armauflage gegen das Trägerteil verschiebbares Hülsenteil aufweist. Ferner ist eine Auslösevorrichtung vorgesehen, die für eine

Höhenverstellung gegen eine Federkraft eines Ankerhebels eindrückbar ist. Schließlich ist auch eine das Hülsenteil gegen ein Verschieben auf dem Trägerteil sichernde Arretiervorrichtung vorgesehen, die einen an dem Trägerteil angeordneten Verriegelungsanschlag und einen an dem Hülsenteil drehbar gelagerten und durch die Federkraft gekoppelten Ankerhebel aufweist.

Eine solche höhenverstellbare Armlehne mit einer höhenverstellbaren, teleskopierbaren Armlehnensäule, einer Auslöseeinrichtung und einer Arretiervorrichtung ist zudem auch in der DE 43 17 610 A1, US 5368365 A und der DE 200 06 459 U1 beschrieben.

Vor diesem Hintergrund liegt der vorliegenden Erfindung nun die Aufgabe zugrunde, bei einem Stuhl, wie etwa einem Büro- oder Drehstuhl, eine einfache und insbesondere komfortablere Möglichkeit der vertikalen Armlehnenverstellung zu ermöglichen, die zudem auch möglichst ausfallsicher ist.

### DARSTELLUNG DER ERFINDUNG

Erfindungsgemäß wird diese Aufgabe durch eine Armlehne mit den Merkmalen des Anspruchs 1 und/oder durch einen Stuhl mit den Merkmalen des Anspruchs 15 gelöst.

### Demgemäß ist vorgesehen:

Eine höhenverstellbare Armlehne, insbesondere für Büro- und Drehstühle oder -sessel, mit einer höhenverstellbaren, teleskopierbaren, nach außen hin abgeflachten Armlehnensäule, an deren oberen Ende eine Armauflage befestigt ist und die ein Trägerteil und ein mit der Armauflage verbundenes, zur Höhenverstellung der Armauflage gegen das Trägerteil verschiebbares Hülsenteil aufweist, mit einer Auslösetaste, die im montieren Zustand an einer der Sitzfläche abgewandten Seite der Armlehne in einer entsprechend geformten Ausnehmung eingefügt ist und die für eine Höhenverstellung gegen eine Federkraft eines Ankerhebels eindrückbar ist, mit einer das Hülsenteil gegen ein Verschieben auf dem Trägerteil sichernden Arretiervorrichtung, die zumindest einen an dem Trägerteil angeordneten Verriegelungsanschlag und einen länglichen, an dem Hülsenteil drehbar gelagerten und durch Federkraft gekoppelten Ankerhebel aufweist, wobei der Ankerhebel zumindest eine von dem Ankerhebel seitlich abstehende, einstückig mit dieser verbundenen Ankerhebelnase aufweist, die einen Gegenanschlag mit dem Verriegelungsanschlag bilden, und dass der Ankerhebel einen hammerförmigen Kopf aufweist und damit zwei seitlich von einem Längsansatz des Ankerhebels abstehende, im Wesentlichen gegenüber liegende Ankerhebelnasen aufweist.

Ein Stuhl, insbesondere Büro- und Drehstuhl oder -sessel, mit einem Stuhlträgergestell, an dem ein Sitzträger und eine Rückenlehne befestigt sind, mit zumindest einer erfindungsgemäβen Armlehne, die über eine Befestigungseinrichtung an einem Unterbaum des Stuhls in der Höhe einstellbar befestigt sind.

Die der vorliegenden Erfindung zugrundeliegende Idee besteht einerseits darin, lediglich wenige Teile für die Arretierung und damit für die Höhenverstellung bereitzustellen, da eine Vielzahl von Verstellelementen für die Höhenverstellung immer einen nicht zu vernachlässigenden Montage- und Konstruktionsaufwand mit sich bringt. Zum anderen lässt sich dadurch die Verstellung auf sehr einfache, jedoch nichtsdestotrotz sehr effektive Weise bedarfgerecht bereitstellen.

Der besondere Vorteil der erfindungsgemäßen Lösung besteht darin, dass hierfür eine sehr geringe räumliche Tiefe im Inneren der Armlehnensäule und insbesondere im Hülsenteil erforderlich ist. Auf diese Weise lassen sich auch bei sehr schlanken, schmalen Armlehnensäulen eine jeweilige Höheneinstellung bereitstellen, die dennoch sehr effektiv und einfach die Höhenverstellung ermöglicht.

Vorteilhafte Ausgestaltungen und Weiterbildungen der Erfindung ergeben sich aus den weiteren Unteransprüchen sowie der Beschreibung unter Bezugnahme auf die Zeichnung.

In einer bevorzugten Ausgestaltung stehen die Ankerhebelnasen in einem Ausgangszustand durch Federkraft in Eingriff mit einem jeweiligen Verriegelungsanschlag und sind in einem Betätigungszustand, bei dem die Auslösevorrichtung betätigt wird, vollständig von dem Verriegelungsanschlag getrennt.

In einer bevorzugten Ausgestaltung stehen die Ankerhebelnasen seitlich derart von dem Ankerhebel ab, dass deren seitliche Ausrichtung unterschiedlich zu der Richtung der Betätigung der Auslösevorrichtung und der vertikalen Richtung ist und insbesondere senkrecht zu diesen Richtungen ist.

Eine bevorzugte Ausgestaltung sieht vor, dass der Ankerhebel eine längliche Form aufweist, deren Längsansatz derart dimensioniert ist, dass der Ankerhebel im Inneren des Hülsenteil angeordnet werden kann und im Inneren des Hülsenteils in Betätigungsrichtung der Auslösevorrichtung bewegbar ist.

Eine bevorzugte Ausgestaltung sieht vor, dass der Ankerhebel an seiner oberen, der Armauflage zugewandten Seite eine an dem Hülsenteil drehbar gelagerte Drehachse aufweist und an seiner gegenüberliegenden unteren Seite die Ankerhebelnasen aufweist, wobei sich der Ankerhebel in Richtung der unteren Seite verjüngt.

Eine bevorzugte Ausgestaltung sieht vor, dass die Auslöseeinrichtung einen Auslöseknopf aufweist, der zumindest teilweise in einer in dem Hülsenteil vorgesehenen Ausnehmung bewegbar ist.

Eine bevorzugte Ausgestaltung sieht vor, dass ein federelastisches Element vorgesehen ist, welches durch eine Betätigung der Auslöseeinrichtung gespannt wird und welches anschließend den Ankerhebel durch Federkraft wieder in seine Ausgangsposition bringt.

Eine bevorzugte Ausgestaltung sieht vor, dass die Auslöseeinrichtung über eine Koppeleinrichtung starr mit dem Ankerhebel gekoppelt ist.

Eine bevorzugte Ausgestaltung sieht vor, dass das Trägerteil an der Gehäuseinnenseite zumindest eine Rastschiene als Bestandteil der Arretiereinrichtung aufweist.

Eine bevorzugte Ausgestaltung sieht vor, dass das Trägerteil an der Gehäuseinnenseite zwei Rastschienen als Bestandteil der Arretiereinrichtung aufweist, die voneinander derart beabstandet sind, dass im Ausgangszustand der Ankerhebel zwischen diese Rastschienen bringbar ist.

Eine bevorzugte Ausgestaltung sieht vor, dass das federelastische Element einerseits an dem Ankerhebel und andererseits an dem Hülsenteil derart befestigt ist, dass der entspannte Zustand des federelastischen Elementes den Ausgangszustand der Arretiereinrichtung bezeichnet, bei dem die Ankerhebelnasen in Eingriff mit einem jeweiligen Verriegelungsanschlag stehen.

Eine bevorzugte Ausgestaltung sieht vor, dass der Ankerhebel im Ausgangszustand durch Federkraft des federelastischen Elementes direkt gegen einen jeweiligen Verriegelungsanschlag des Armlehnenträgers drückt und dadurch eine Höhenverstellung des Hülsenteils entlang der Armlehensäule verhindert.

Eine bevorzugte Ausgestaltung sieht vor, dass das federelastische Element als Feder ausgebildet ist, welches einerseits an einem Dom des Ankerhebels und andererseits direkt an dem Hülsenteil befestigt ist.

Eine bevorzugte Ausgestaltung sieht vor, dass eine Begrenzungseinrichtung vorgesehen ist, die ein Verschieben des Armlehnenträgers in der Höhe begrenzt.

Eine bevorzugte Ausgestaltung sieht vor, dass die Arretiereinrichtung in der oberen Hälfte und insbesondere im oberen Drittel der Armlehne, bei der die Armauflage vorgesehen ist, angeordnet ist.

In einer bevorzugten Ausgestaltung sind die die Armlehnen derart in der Höhe verstellbar sind, dass eine Höhe von 15 - 40 cm bezogen auf die Sitzfläche des Stuhls, insbesondere von 20 - 30 cm einstellbar ist.

In einer bevorzugten Ausgestaltung sind die Armlehnen unterhalb dem Sitzträger an diesem oder dem Stuhlträgergestell befestigt.

### INHALTSANGABE DER ZEICHNUNG

Die Erfindung wird nachfolgend anhand der in den schematischen Figuren der Zeichnung angegebenen Ausführungsbeispielen näher beschrieben: Es zeigen dabei:
- Fig. 1: eine Explosionsdarstellung eines besonders bevorzugten Ausführungsbeispiels einer erfindungsgemäßen Armlehne;
- Fig. 1A - 1B: zwei Querschnittsdarstellungen der erfindungsgemäßen Armlehne aus Fig. 1;
- Figuren 2A-2C: Draufsichten auf das Hülsenteil, den Ankerhebel sowie diese beiden Teile in gegenseitigen Eingriff zueinander
- Fig. 3: eine perspektivische Darstellung eines erfindungsgemäßen Stuhls.

In allen Figuren der Zeichnung sind gleiche bzw. funktionsgleiche Elemente - sofern nichts Anderes angegeben ist - mit gleichen Bezugszeichen versehen worden.

### BESCHREIBUNG VON AUSFÜHRUNGSBEISPIELEN

Die Fig. 1 und 1A, 1B zeigen eine Explosionsdarstellung sowie zwei Querschnittsdarstellungen eines besonders bevorzugten Ausführungsbeispiels einer erfindungsgemäßen Armlehne.

In Fig. 1 ist die Armlehne mit Bezugszeichen 10 bezeichnet. Es sind hier nur die wesentlichen Merkmale der erfindungsgemäßen Armlehne 10 dargestellt. Die Armlehne 10 besteht aus einer Armlehnensäule 11, an deren oberen Ende ein Armauflagebereich 12 und an deren unteren Ende ein Befestigungsbereich 13 vorgesehen ist.

Die Armlehnensäule 11 umfasst ein Trägerteil 14 und ein im Wesentlichen hohles Hülsenteil 15, in welches das Trägerteil 14 vertikal, d. h. in Richtung 16, verschiebbar ist. Auf diese Weise lässt sich die Armlehne in der Höhe verstellen. Der genaue Mechanismus wird unten noch ausführlich beschrieben.

Der Armauflagebereich 12 umfasst eine Trageplatte 17 sowie die eigentliche Armauflage 18, die z. B. als Polster ausgebildet sein kann. Ferner ist das Hülsenteil 15 im Armauflagebereich für die Befestigung der Trageplatte 17 geeignet aufgeweitet und weist hierzu einen entsprechenden aufgeweiteten Querschnitt 19 auf. Auf diesen aufgeweiteten Querschnitt 19 des Hülsenteils 15 lässt sich die Trageplatte 17 befestigen. Auf diese Trageplatte 17 lässt sich dann die Armauflage 18 befestigen.

Das Trägerteil 14 ist als im Wesentlichen L-förmiges Teil ausgebildet. Das Trägerteil 14 weist einen Vertikalschenkel 20 sowie einen Horizontalschenkel 21 auf. Der Vertikalschenkel 20 dient als Führungsständer zur Führung des Hülsenteils 15. Im Befestigungsbereich 13 ist der Horizontalschenkel 21 vorgesehen, der der Befestigung der Armlehne 10 an einem Unterbau oder einem Untergestell eines Büro- oder Drehstuhls oder eines beliebig anderen Stuhls dient. Für die Befestigung der Armlehne 10 an einem solchen Unterbau eines Bürostuhls verfügt die Armlehne im Bereich des Horizontalschenkels 21 über eine geeignete Befestigungsschnittstelle, beispielsweise einen Flansch, der allerdings hier nicht näher ausgeführt wird. Im vorliegenden Ausführungsbeispiel ist das L-förmige Trägerteil 14 im Bereich des Übergangs zwischen Vertikalschenkel 20 und Horizontalschenkel 21 gekrümmt ausgebildet, was aus designtechnischen Gründen besonders vorteilhaft ist. Allerdings ist diese Krümmung 22 nicht notwendigerweise erforderlich. Vielmehr kann das L-förmige Trägerteil auch rechtwinklig oder sonst wie abgewinkelt sein.

Die Armlehne 10 verfügt ferner vorteilhafterweise über eine Einrichtung 30-32 zur Verstellung der Armlehne 10 quer zur Sitzrichtung. Hierzu sind ein Drehhebel 30, ein federelastisches Element 31 und eine Führungsschiene 32 vorgesehen. Der Drehhebel 30 ist im vorliegenden Ausführungsbeispiel als Exzenterhebel ausgebildet. Der Drehhebel 30 weist einen Griff 33, eine Drehachse 34 und eine Exzenternase 35 auf. Der Drehhebel 30 weist ferner einen Anschlag 38. Über die Drehachse 34 ist der Drehhebel 30 an dem Trägerteil 14 befestigt. Über den Griff 33 lässt sich der Drehhebel 30 um die Drehachse 34 von dem Trägerteil 14 hin- und wegbewegen. Das federelastische Element 31 ist im vorliegenden Ausführungsbeispiel als Blattfeder ausgebildet. Die Blattfeder 31 weist einen abgewinkelten Befestigungsbereich 36 auf, über den die Blattfeder 31 an dem Trägerteil 14 befestigt werden kann. Ferner weist die Blattfeder 31 zwei Auflagenbereiche 37 auf, an der die Blattfeder 31 im eingespannten Zustand gegen das Trägerteil 14 oder die Führungsschiene 32 gedrückt wird. Die Führungsschiene 32 ist als Linearführung ausgebildet und weist insofern eine linear verlaufende Kulisse auf. Die Führungsschiene 32 weist ferner einen Führungsschlitz 39 auf, der der Begrenzung einer horizontalen Bewegung der Armlehne 10 dient.

Im Bereich der Verstelleinrichtung 30 bis 32 ist die Führungsschiene 32 in eine eigens dafür vorgesehene Ausnehmung des Horizontalschenkels 21 eingelegt. Auch der Drehhebel 30 ist mit seiner Drehachse 34 an einer eigens dafür vorgesehenen Stelle an dem Horizontalschenkel 21 befestigt. Der Horizontalschenkel 21 weist vorteilhafterweise an seiner Unterseite eine Ausnehmung für den Drehhebel 30 auf, so dass der Drehhebel 30 sich bündig in die Ausnehmung einfügen lässt. Im vorliegenden Ausführungsbeispiel ist daher der Drehhebel 30 mit seinem Griff 33 so geformt, dass die Krümmung des Drehhebels 30 etwa der Krümmung des Horizontalschenkels 21 im Bereich dieser Ausnehmung entspricht. Im geschlossenen Zustand, wie er in den Figuren 1A und 1B dargestellt ist, schmiegt sich somit der Drehhebel 30 bündig an die Außenseite des Horizontalschenkels 21 an, so dass weitestgehend kein Versatz zwischen diesen Elementen 21, 30 vorhanden ist.

Im geschlossenen Zustand übt die Exzenternase 35 des Drehhebels 30 eine Kraft gegen die Blattfeder 31 auf, die damit fest gegen die Führungsschiene 32 gedrückt wird. Bei geeigneter Dimensionierung der Federkräfte der Blattfeder 31 wird damit die Führungsschiene 32 derart fest gegen das Gehäuse des Horizontalschenkels 21 gedrückt, das über Reibkräfte eine vertikale Verschiebbarkeit nicht möglich ist. Wird der Drehhebel 30 hingegen so gedreht, dass die Exzenternase 35 nicht mehr gegen die Blattfeder 31 drückt, lässt sich der Horizontalschenkel 21 vertikal verschieben. Die Verschiebung wird begrenzt durch einen entsprechenden Führungsschlitz 39 innerhalb der Führungsschiene 32, in der ein ortsfester Zapfen oder Pin vorgesehen ist.

Erfindungsgemäß ist ferner eine Einrichtung 40, 41, 42 zur vertikalen Verschiebung der Armlehne 10 und damit eine Höheneinstellfunktion der Armlehne 10 vorgesehen. Diese Einrichtung zur vertikalen Verstellung umfasst einen Ankerhebel 40, eine Auslösetaste 41 sowie eine Feder 42. Der Ankerhebel 40 und die Feder 42 sind im montierten Zustand im Inneren des im Wesentlichen hohlen Hülsenteils 15 angeordnet. Die Auslösetaste 41 ist an einer der Sitzfläche (des hier nicht dargestellten Stuhls) abgewandten Seite 43, die nachfolgend lediglich als seitliche Seite 43 bezeichnet wird, angeordnet. Das Hülsenteil 15 weist zu diesem Zwecke auf dieser seitlichen Seite 43 eine dem Querschnitt der Auslösetaste 41 entsprechende Ausnehmung 44 auf. In dieser Ausnehmung 44 lässt sich die Auslösetaste 41 einfügen und an dem Hülsenteil 15 befestigen. Der Ankerhebel 40 ist in demjenigen Bereich, d.h. in der Höhe des Hülsenteils 15 angeordnet, in welchem die Ausnehmung 44 und damit die Auslösetaste 41 vorgesehen ist.

Der Ankerhebel 40 weist einen unteren Eingriffbereich 45, einen mittleren Betätigungsbereich 46 und einen oberen Befestigungs- und Kopplungsbereich 47 auf.

Der Eingriffbereich 45 weist beispielsweise ein ankerförmiges Element, zum Beispiel in der Form eines Hammerkopfes 48 auf. Über diesen Hammerkopf 48 lässt sich der Ankerhebel 40 in ein eigens dafür vorgesehenes Rasterelement des Trägerteils 14 einrasten und damit arretieren. Das Trägerteil 14, welches innen ebenfalls hohl oder zumindest teilweise hohl ausgebildet ist, weist an dessen Gehäuseinnenseite zwei parallel zueinander angeordnete und voneinander beabstandete Rastschienen 59 mit verschiedenen Rastnasen 59' auf (siehe Fig. 2B, 2C), in welchen der Hammerkopf 48 des Ankerhebels 40 einrasten kann (siehe Fig. 2C). Hammerkopf 48 und Rastschienen 59 des Trägerteils 14 sind dabei in entsprechender Weise aufeinander abgestimmt. Dieses Trägerteil 14 ist innen hohl, damit der Hebel des Ankerhebels 40 in vertikaler Richtung 16 in diesem Trägerteil 14 verschiebbar ist.

Der Betätigungsbereich 46 lässt sich über die Auslösetaste 41 betätigen. Zu diesem Zweck enthält der Betätigungsbereich 46 sowie die Auslösetaste 41 entsprechend komplementäre Rastelemente 49, 50 in Form von beispielsweise gegeneinander abstehender Nasen auf. Im Falle der Auslösetaste 41 stehen diese abstehenden Rastelemente 50 in Querrichtung 51, d.h. in Richtung des Sitzes, ab, wohingegen die Rastelemente 49 des Betätigungsbereichs 46 entgegen der Querrichtung 51' abstehen. Vorzugsweise enthält die Auslösetaste 41 (oder alternativ der Ankerhebel 40) zumindest ein Befestigungselement 52, beispielsweise in Form einer Clipsverbindung, über welche sich die Auslösetaste 41 an dem Ankerhebel 40 befestigen lässt.

Der Ankerhebel 40 weist ein Kopplungs- und Befestigungsbereich 47 im Bereich der Drehachse 53 auf. Über die Drehachse 53 ist der Ankerhebel 40 einerseits an dem Hülsenteil 15 befestigt und andererseits um diese Drehachse 53 drehbar gelagert. Im Kopplungs- und Befestigungsbereich 47 ist der Ankerhebel 40 ferner über die Feder 42 gegen das Hülsenteil 15 vorgespannt. Zu diesem Zwecke weist der Ankerhebel 40 im Kopplungs- und Befestigungsbereich 47 einen abstehenden L-förmigen Pin 54 auf. Über diesen L-förmigen Pin, in den die Feder 42 geschoben ist, ist der Ankerhebel 40 gegen das Gehäuse des Hülsenteils 15 vorgespannt. Mittels dieser Vorspannung wird sichergestellt, dass im vorgespannten Zustand der Hammerkopf 48 im Eingriffsbereich 45 stets im eingerasteten Zustand befindlich ist.

Nachfolgend wird die Funktionsweise der erfindungsgemäßen, höhenverstellbaren Verstelleinrichtung 40 bis 42 anhand der Querschnittsdarstellungen in den Figuren 1A und 1B kurz erläutert. Die Fig. 1A zeigt die Armlehne im Ausgangszustand, bei der die Auslösetaste 41 nicht betätigt ist. In diesem Zustand wird der Ankerhebel 40 und die mit dem Ankerhebel 40 über die Rastelemente 49, 50 und Befestigungselemente 52 gekoppelte Auslösetaste 41 durch Federkraft in die Richtung 51' und damit gegen das Innere des Trägerteils 14 bzw. des Hülsenteils 15 gedrückt. In diesem Zustand befinden sich der Hammerkopf 48 in Eingriff mit einem entsprechenden Rastelement im Inneren des Trägerteils 14. In diesem Ausgangszustand ist somit die Armlehne 10 nicht höhenverstellbar. In diesem Ausgangszustand ist der fest mit dem Hülsenteil 15 verbundene Ankerhebel 40 in dem Raster des Trägerteils 14 eingerastet, so dass dieser Ankerhebel 40 somit eine mechanische Kopplung zwischen Hülsenteil 15 und Trägerteil 14 und dabei insbesondere eine Arretierung des Trägerteils 14 gegen das Hülsenteil 15 bewerkstelligt.

Der Hammerkopf 48 ist seitlich abgeflacht, d.h. die von dem Ankerhebel 40 im Eingriffsbereich abstehenden Elemente des Hammerkopfes 48 stehen im Wesentlichen in der Querrichtung 55 senkrecht zur Vertikalrichtung 16 und senkrecht zur Betätigungsrichtung 51 ab. Auf diese Weise ist eine sehr platzsparende technische Realisierung für die Einrastarretierung des Ankerhebels 40 gegen das Raster des Trägerteils 14 möglich, die gesamte erfindungsgemäße Einrichtung 40-42 nur wenig räumliche Tiefe im Inneren des Hülsenteils 15 (bezogen auf die Richtung 56) benötigt.

Fig. 1B zeigt eine Querschnittsdarstellung der Armlehne 10, bei der die Auslösetaste 41 betätigt wird. Das Betätigen der Auslösetaste 41 erfolgt manuell in Richtung 56, die im Wesentlichen der Querrichtung 51 entspricht. Dadurch wird der Ankerhebel 40 entgegen dem Uhrzeigersinn 57 um die Drehachse 53 bewegt, so dass der Hammerkopf 48 durch diese Drehbewegung nicht mehr im Eingriff mit dem Raster des Trägerteils 14 steht. Damit ist das Hülsenteil 15 mit dem daran befestigten Ankerhebel 40 nicht mehr an den Trägerteil 14 arretiert und lässt sich somit vertikal, d.h. in Richtung 16 bewegen. Ein an der Rückseite des Ankerhebels 40 vorgesehene Ausformung 58 wird in diesem Zustand gegen die der Auslösetaste 41 gegenüberliegende Innenwand des Hülsenteils 15 gedrückt und dient somit als lateraler Anschlag des Ankerhebels 40 gegen das Hülsenteil 15. Wird die Auslösetaste 41 nicht mehr betätigt, dann wird der Ankerhebel 40 über die Federkraftkopplung der Feder 42 entgegen der Betätigungsrichtung 56' zurückbewegt, wodurch dann der Hammerkopf 48 wieder in ein entsprechendes Rastelement des Trägerteils 14 einrasten kann und damit wieder den Ausgangszustand (siehe Fig. 1A) erreicht.

An der vertikalen Schnittstelle zwischen Trägerteil 14 und Hülsenteil 15 weist das Trägerteil 14 einen Versatz auf, der als vertikaler Anschlag für das Hülsenteil 15 dient.

In den Figuren 2A - 2C sind der Ankerhebel 40 und das Trägerteil 14 zunächst einzeln und in gegenseitigem Eingriff zueinander dargestellt. Es zeigt sich, dass der Ankerhebel eine im Wesentlichen schlanke, längliche Form aufweist (siehe Fig. 2a). Der Ankerhebel 40 ist im Wesentlichen abgeflacht, wobei am unteren Ende des Ankerhebels 40 der Hammerkopf 48 mit den beiden seitlich abstehenden Nasen 48' angeordnet ist. Fig. 2b zeigt das Trägerteil 14, welches im Inneren zumindest teilweise hohl ausgebildet ist und an der Gehäuseinnenseite zwei parallel zueinander angeordnete Rastschienen 59 mit jeweils mehreren in gleichen Abständen zueinander angeordneten Rastnasen 59' aufweist. Die beiden Rastschienen 59 sind dabei derart voneinander beabstandet, dass in diesem Abstand der Ankerhebel 40 einlegbar ist. Die jeweiligen Rastnasen 59' einer Rastschiene 59 sind voneinander so beabstandet, dass die Ankerhebelnasen 48 eines Ankerhebels 40 zwischen diesen in Eingriff bringbar ist. Auf diese Weise lässt sich (siehe Fig. 2c) ein Ankerhebel 40 in sehr platzsparender Weise zwischen zwei Rastschienen 59 des Trägerteils 14 bringen, wodurch die Ankelhebelnasen 48 des Ankerhebels in die jeweiligen Rastnuten 59'' zwischen zwei Rastnasen in Eingriff gebracht werden kann.

Fig. 3 zeigt eine perspektivische Darstellung eines erfindungsgemäßen Stuhls, der mit einer erfindungsgemäßen Armlehne ausgestattet ist. Der hier mit Bezugszeichen 60 bezeichnete Stuhl ist als Büro-/Drehstuhl ausgebildet. Der Stuhl 60 umfasst einen Sitzträger 61, der den Sitz 62 trägt. Ferner ist eine Rücklehne 63 vorgesehen, die über einen Rücklehnenträger 64 und über das Mechanikgehäuse 66 an einer Standsäule 65 befestigt ist. Der Stuhl 60 weist ferner ein mit Rollen ausgestatteten Fußbereich 67 auf, auf dem die Standsäule 65 befestigt ist.

Der Stuhl 60 weist ferner zwei erfindungsgemäße Armlehnen 10 auf, die an einem Unterbau 68 des Stuhls 60 an diesem befestigt sind. Beispielsweise lässt sich der Horizontalschenkel 21 der Armlehne 10 an dem Sitzträger 61 über geeignete Befestigungsflansche befestigen.

Obgleich die vorliegende Erfindung vorstehend anhand eines bevorzugten Ausführungsbeispiels beschrieben wurde, ist sie darauf nicht beschränkt, sondern auf vielfältige Art und Weise modifizierbar.

In der vorliegenden Patentanmeldung wurde stets von einer Verstellbarkeit der Armlehne in der vertikalen Richtung gesprochen. Selbstverständlich kann diese Armlehne zusätzlich auch in die horizontale Richtung verstellbar sein. Denkbar wäre natürlich auch, dass z.B. nur die Armauflage im Bereich des Armauflagebereichs entsprechend horizontal verschiebbar oder kippbar ausgebildet ist. Neben der Verstellbarkeit der Armlehne lassen sich natürlich auch andere Elemente eines Stuhls, wie z. B. deren Rückenlehne, der Sitz, die Standsäule und dergleichen verändern. Hierzu wird beispielsweise auf die Deutsche Patentanmeldung DE 20 2004 005185 U1 verwiesen, die diesbezüglich vollinhaltlich in die vorliegende Patentanmeldung miteinbezogen wird.

Hinsichtlich der dreidimensionalen Verstellbarkeit einer Armlehne sei auf die EP 1 405 582 B1 verwiesen, die diesbezüglich vollinhaltlich in die vorliegende Patentanmeldung miteinbezogen wird.

Auch bezieht sich die Erfindung nicht notwendigerweise auf Drehstühle und/oder Bürosessel, sondern lässt sich auch bei beliebigen Stühlen mit Armlehne vorteilhaft einsetzen.

### BEZUGSZEICHENLISTE

- 10: Armlehne
- 11: Armlehnensäule
- 12: Armauflagebereich
- 13: Befestigungsbereich
- 14: Trägerteil
- 15: Hülsenteil
- 16: vertikale Verschieberichtung
- 17: Trageplatte
- 18: Armauflage, Polster
- 19: Aufweitung
- 20: Vertikalschenkel
- 21: Horizontalschenkel
- 22: Krümmung
- 30: Drehhebel, Exzenterhebel
- 31: federelastisches Element, Blattfeder
- 32: Führungsschiene
- 33: Griff
- 34: Drehachse
- 35: Exzenternase
- 36: Befestigungssteg
- 37: Auflagebereich
- 38: Anschlag
- 39: Führungsschlitz
- 40: Ankerhebel
- 41: Auslösetaste
- 42: Feder
- 42: seitliche Seite
- 44: Ausnehmung
- 45: Eingriffbereich
- 46: Betätigungsbereich
- 47: Kopplungs- und Befestigungsbereich
- 48: ankerförmiges Element, Hammerkopf
- 48': Ankerhebelnasen
- 49: Rastelement
- 50: Rastelement
- 51, 51': Querrichtungen
- 52: Befestigungselement
- 53: Drehachse
- 54: L-förmiger Pin
- 55: Querrichtung
- 56, 56': Betätigungsrichtung
- 57: Drehrichtung
- 58: Ausformung
- 59: Rastschiene
- 59': Rastnasen
- 59'': Rastnuten
- 60: Stuhl
- 61: Sitzträger
- 62: Sitz
- 63: Rückenlehne
- 64: Rückenlehnenträger
- 65: Standsäule
- 66: Neigemechanikgehäuse
- 67: Fußbereich
- 68: Unterbau

## Patentansprüche

1. Höhenverstellbare Armlehne (10), insbesondere für Büro- und Drehstühle oder -sessel (60),
mit einer höhenverstellbaren, teleskopierbaren, nach außen hin abgeflachten Armlehnensäule (11), an deren oberen Ende eine Armauflage (18) befestigt ist und die ein Trägerteil (14) und ein mit der Armauflage (18) verbundenes, zur Höhenverstellung der Armauflage (18) gegen das Trägerteil (14) verschiebbares Hülsenteil (15) aufweist,
mit einer Auslösetaste (41), die im montierten Zustand an einer der Sitzfläche abgewandten Seite der Armlehne (10) in einer entsprechend geformten Ausnehmung (44) eingefügt ist und die für eine Höhenverstellung gegen eine Federkraft eines Ankerhebels (40) eindrückbar ist,
mit einer das Hülsenteil (15) gegen ein Verschieben auf dem Trägerteil (14) sichernden Arretiervorrichtung, die zumindest einen an dem Trägerteil (14) angeordneten Verriegelungsanschlag und einen länglichen, an dem Hülsenteil (15) drehbar gelagerten und durch Federkraft gekoppelten Ankerhebel (40) aufweist, wobei der Ankerhebel (40) zumindest eine von dem Ankerhebel (40) seitlich abstehende, einstückig mit dieser verbundenen Ankerhebelnase (48') aufweist, die einen Gegenanschlag mit dem Verriegelungsanschlag bilden, und dass der Ankerhebel (40) einen hammerförmigen Kopf (48) aufweist und damit zwei seitlich von einem Längsansatz des Ankerhebels (40) abstehende, im Wesentlichen gegenüber liegende Ankerhebelnasen (48') aufweist.

2. Armlehne nach Anspruch 1,
**dadurch gekennzeichnet,**
**dass** die Ankerhebelnasen (48') in einem Ausgangszustand durch Federkraft in Eingriff mit einem jeweiligen Verriegelungsanschlag stehen und in einem Betätigungszustand, bei dem die Auslösetaste (41) betätigt wird, vollständig von den Verriegelungsanschlag getrennt sind.

3. Armlehne nach einem der vorstehenden Ansprüche,
**dadurch gekennzeichnet,**
**dass** die Ankerhebelnasen (48') seitlich derart von dem Ankerhebel (40) abstehen, dass deren seitliche Ausrichtung unterschiedlich zu der Richtung der Betätigung der Auslösetaste (41)und der vertikalen Richtung (16) ist und insbesondere senkrecht zu diesen Richtungen ist, oder dass.

4. Armlehne nach einem der vorstehenden Ansprüche,
**dadurch gekennzeichnet,**
**dass** der Ankerhebel (40) eine längliche, abgeflachte Form aufweist, deren Längsansatz derart dimensioniert ist, dass der Ankerhebel (40) im Inneren des Hülsenteils (15) angeordnet werden kann und im Inneren des Hülsenteils (15) in Betätigungsrichtung der Auslösetaste (41)bewegbar ist.

5. Armlehne nach einem der vorstehenden Ansprüche,
**dadurch gekennzeichnet,**
**dass** der Ankerhebel (40) an seiner oberen, der Armauflage (18) zugewandten Seite eine an dem Hülsenteil (15) drehbar gelagerte Drehachse (34) aufweist und an seiner gegenüberliegenden unteren Seite die Ankerhebelnasen (48') aufweist, wobei sich der Ankerhebel (40) in Richtung der unteren Seite verjüngt.

6. Armlehne nach einem der vorstehenden Ansprüche,
**dadurch gekennzeichnet,**
**dass** die Auslösetaste (41)einen Auslöseknopf (41) aufweist, der zumindest teilweise in einer in dem Hülsenteil (15) vorgesehenen Ausnehmung (44) bewegbar ist.

7. Armlehne nach einem der vorstehenden Ansprüche,
**dadurch gekennzeichnet,**
**dass** ein federelastisches Element (31) vorgesehen ist, welches durch eine Betätigung der Auslösetaste (41)gespannt wird und welches anschließend den Ankerhebel (40) durch Federkraft wieder in seine Ausgangsposition bringt.

8. Armlehne nach einem der vorstehenden Ansprüche,
**dadurch gekennzeichnet,**
**dass** die Auslösetaste (41)über eine Koppeleinrichtung starr mit dem Ankerhebel (40) gekoppelt ist.

9. Armlehne nach einem der vorstehenden Ansprüche,
**dadurch gekennzeichnet,**
**dass** das Trägerteil (14) oder das Hülsenteil (15) an der Gehäuseinnenseite zumindest eine und insbesondere zwei Rastschienen (59) als Bestandteil der Arretiereinrichtung aufweist, die voneinander derart beabstandet sind, dass im Ausgangszustand der Ankerhebel (40) zwischen diese Rastschienen (59) bringbar ist.

10. Armlehne nach einem der vorstehenden Ansprüche,
**dadurch gekennzeichnet,**
**dass** das federelastische Element (31) einerseits an dem Ankerhebel (40) und andererseits an dem Hülsenteil (15) derart befestigt ist, dass der entspannte Zustand des federelastischen Elementes (31) den Ausgangszustand der Arretiereinrichtung bezeichnet, bei dem die Ankerhebelnasen (48') in Eingriff mit einem jeweiligen Verriegelungsanschlag stehen.

11. Armlehne nach einem der vorstehenden Ansprüche,
**dadurch gekennzeichnet,**
**dass** der Ankerhebel (40) im Ausgangszustand durch Federkraft des federelastischen Elementes (31) direkt gegen einen jeweiligen Verriegelungsanschlag des Armlehnenträgers (14) drückt und dadurch eine Höhenverstellung des Hülsenteils (15) entlang der Armlehensäule (11) verhindert.

12. Armlehne nach einem der vorstehenden Ansprüche,
**dadurch gekennzeichnet,**
**dass** das federelastische Element (31) als Feder (42) ausgebildet ist, welches einerseits an einem Dom des Ankerhebels (40) und andererseits direkt an dem Hülsenteil (15) befestigt ist.

13. Armlehne nach einem der vorstehenden Ansprüche,
**dadurch gekennzeichnet,**
**dass** eine Begrenzungseinrichtung vorgesehen ist, die ein Verschieben des Armlehnenträgers (14) in der Höhe begrenzt.

14. Armlehne nach einem der vorstehenden Ansprüche,
**dadurch gekennzeichnet,**
**dass** die Arretiereinrichtung in der oberen Hälfte und insbesondere im oberen Drittel der Armlehne (10), bei der die Armauflage (18) vorgesehen ist, angeordnet ist.

15. Stuhl (60), insbesondere Büro- und Drehstuhl oder - sessel,
mit einem Stuhlträgergestell, an dem ein Sitzträger (61) und eine Rückenlehne (63) befestigt sind,
mit zumindest einer Armlehne (10) nach einem der vorstehenden Ansprüche, die über eine Befestigungseinrichtung an einem Unterbau (68) des Stuhls (60) in der Höhe einstellbar befestigt sind.

16. Stuhl nach Anspruch 15,
**dadurch gekennzeichnet,**
**dass** die Armlehnen (10) derart in der Höhe verstellbar sind, dass eine Höhe von 15 - 40 cm bezogen auf die Sitzfläche des Stuhls (60), insbesondere von 20 - 30 cm einstellbar ist.

17. Stuhl nach Anspruch 15 oder 16,
**dadurch gekennzeichnet,**
**dass** die Armlehnen (10) unterhalb des Sitzträgers (61) an diesem oder dem Stuhlträgergestell befestigt sind.

## Claims

1. Height-adjustable armrest (10), in particular for office chairs and swivel chairs or swivel armchairs (60),
having a height-adjustable, telescopic, outwardly flattened armrest column (11), to the upper end of which an arm support (18) is attached and which has a support part (14) and a sleeve part (15) which is connected to the arm support (18) and can be moved with respect to the support part (14) in order to adjust the height of the arm support (18),
having a release button (41) which, in the assembled state, is inserted into a correspondingly formed recess (44) at a side of the armrest (10) facing away from the seat and can be pushed in against a spring force of an anchor lever (40) for height adjustment,
having a locking device preventing the sleeve part (15) from moving on the support part (14), which locking device comprises at least one locking stop arranged on the support part (14) and one elongate anchor lever (40) which is rotatably mounted on the sleeve part (15) and is coupled by spring force, wherein the anchor lever (40) comprises at least one anchor lever lug (48') which protrudes laterally from the anchor lever (40) and is connected thereto in one piece and forms a counter-stop with the locking stop, and in that the anchor lever (40) comprises a hammer-shaped head (48) and thus comprises two substantially opposite anchor lever lugs (48') laterally protruding from a longitudinal attachment piece of the anchor lever (40).

2. Armrest as claimed in claim 1, **characterised in that** the anchor lever lugs (48') are, in an initial state, engaged with a respective locking stop by spring force and are, in an actuation state in which the release button (41) is actuated, completely separated from the locking stop.

3. Armrest as claimed in any one of the preceding claims, **characterised in that** the anchor lever lugs (48') laterally protrude from the anchor lever (40) such that the lateral orientation thereof is different from the direction of actuation of the release button (41) and the vertical direction (16), and in particular is perpendicular to these directions, or **in that** [*lacuna*].

4. Armrest as claimed in any one of the preceding claims, **characterised in that** the anchor lever (40) has an elongate, flattened shape, the longitudinal attachment piece of which is sized such that the anchor lever (40) can be arranged within the sleeve part (15) and can be moved within the sleeve part (15) in the actuation direction of the release button (41).

5. Armrest as claimed in any one of the preceding claims, **characterised in that** the anchor lever (40) comprises, on its upper side facing the arm support (18), a swivel pin (34) rotatably mounted on the sleeve part (15) and, on its opposite lower side, the anchor lever lugs (48'), wherein the anchor lever (40) tapers in the direction of the lower side.

6. Armrest as claimed in any one of the preceding claims, **characterised in that** the release button (41) comprises a release knob (41) which can be moved at least partially in a recess (44) provided in the sleeve part (15).

7. Armrest as claimed in any one of the preceding claims, **characterised in that** a spring-elastic element (31) is provided which is tensioned by actuating the release button (41) and which then brings the anchor lever (40) to its initial position by spring force.

8. Armrest as claimed in any one of the preceding claims, **characterised in that** the release button (41) is rigidly coupled to the anchor lever (40) via a coupling device.

9. Armrest as claimed in any one of the preceding claims, **characterised in that** the support part (14) or the sleeve part (15) comprises, on the housing inner side, at least one and in particular two latch rails (59) as a component of the locking device, which rails are spaced apart from each other such that in the initial state the anchor lever (40) can be brought between these latch rails (59).

10. Armrest as claimed in any one of the preceding claims, **characterised in that** the spring-elastic element (31) is attached on the one hand to the anchor lever (40) and on the other hand to the sleeve part (15) such that the relaxed state of the spring-elastic element (31) designates the initial state of the locking device in which the anchor lever lugs (48') are engaged with a respective locking stop.

11. Armrest as claimed in any one of the preceding claims, **characterised in that** the anchor lever (40), in the initial state, presses directly against a respective locking stop of the armrest support (14) by spring force of the spring-elastic element (31) and as a result prevents height adjustment of the sleeve part (15) along the armrest column (11).

12. Armrest as claimed in any one of the preceding claims, **characterised in that** the spring-elastic element (31) is formed as a spring (42) which is attached on the one hand to a dome of the anchor lever (40) and on the other hand to the sleeve part (15) directly.

13. Armrest as claimed in any one of the preceding claims, **characterised in that** a limiting device is provided which limits the height movement of the armrest support (14).

14. Armrest as claimed in any one of the preceding claims, **characterised in that** the locking device is arranged in the upper half and in particular in the upper third of the armrest (10) in which the arm support (18) is provided.

15. Chair (60), in particular an office chair and swivel chair or swivel armchair,
- having a chair support frame to which a seat support (61) and a backrest (63) are attached,
- having at least one armrest (10) as claimed in any one of the preceding claims, which is/are attached via an attachment device to a base frame (68) of the chair (60) so as to be height-adjustable.

16. Chair as claimed in claim 15, **characterised in that** the armrests (10) are height-adjustable such that a height of 15-40 cm, in particular 20-30 cm, can be adjusted with respect to the seat of the chair (60).

17. Chair as claimed in claim 15 or 16, **characterised in that** the armrests (10) are attached, beneath the seat support (61), to said seat support or to the chair support frame.

## Revendications

1. Accoudoir réglable en hauteur (10), en particulier pour des chaises de bureau et chaises ou fauteuils pivotant(e)s (60), comportant :
- une colonne d'accoudoir (11) réglable en hauteur, télescopique et aplatie vers l'extérieur, à l'extrémité supérieure de laquelle un appui-bras (18) est fixé et laquelle présente un élément de support (14) et un élément de manche (15) relié à l'appui-bras et mobile contre l'élément de support (14) pour le réglage en hauteur de l'accoudoir (18),
- un bouton de déclenchement (41) qui est intégré à l'état monté sur une face de l'accoudoir (10) opposée à la surface du siège dans un évidement (44) formé de manière correspondante, et qui peut être enfoncé pour le réglage en hauteur sous l'action d'une force de ressort d'un levier d'ancrage (40),
- un système de blocage qui empêche l'élément de manche (15) de se déplacer sur l'élément de support (14) et qui présente au moins une butée de verrouillage disposée sur l'élément de support (14) et un levier d'ancrage (40) oblong monté rotatif sur l'élément de manche (15) et couplé par la force de ressort, le levier d'ancrage (40) présentant au moins un nez (48') dépassant latéralement du levier d'ancrage (40) et relié d'un seul tenant à celui-ci qui, avec la butée de verrouillage, forment une contrebutée, et le levier d'ancrage (40) présente une tête (48) en forme de marteau et donc deux nez de levier d'ancrage (48') sensiblement opposés qui dépassent latéralement d'un épaulement longitudinal du levier d'ancrage (40).

2. Accoudoir selon la revendication 1, **caractérisé en ce que** les nez de levier d'ancrage (48') sont, dans un état initial, en contact par la force de ressort avec une butée respective de verrouillage et, dans un état d'actionnement dans lequel le bouton de déclenchement (41) est actionné, sont entièrement séparés de la butée de verrouillage.

3. Accoudoir selon une des revendications précédentes, **caractérisé en ce que** les nez de levier d'ancrage (48') dépassent latéralement du levier d'ancrage (40) de telle sorte que leur orientation latérale est différente de la direction de l'actionnement du bouton de déclenchement (41) et de la direction verticale (16) et est en particulier perpendiculaire à ces directions ou **en ce que** [*lacune*].

4. Accoudoir selon une des revendications précédentes, **caractérisé en ce que** le levier d'ancrage (40) présente une forme oblongue aplatie, dont l'épaulement longitudinal est dimensionné de telle sorte que le levier d'ancrage (40) peut être disposé à l'intérieur de l'élément de manche (15) et peut se déplacer à l'intérieur de l'élément de manche (15) dans la direction d'actionnement du bouton de déclenchement (41).

5. Accoudoir selon une des revendications précédentes, **caractérisé en ce que** le levier d'ancrage (40) présente, sur sa face supérieure orientée vers l'appui-bras (18), un axe de rotation (34) monté rotatif sur l'élément de manche (15) et présente, sur sa face inférieure opposée, les nez de levier d'ancrage (48'), le levier d'ancrage (40) se rétrécissant en direction de la face inférieure.

6. Accoudoir selon une des revendications précédentes, **caractérisé en ce que** le bouton de déclenchement (41) présente une tête de déclenchement (41) qui peut se déplacer au moins partiellement dans un évidement (44) prévu dans l'élément de manche (15).

7. Accoudoir selon une des revendications précédentes, **caractérisé en ce qu'**un élément élastique à ressort (31) est prévu, qui est tendu par un actionnement du bouton de déclenchement (41) et qui, sous l'action de la force de ressort, fait ensuite retourner le levier d'ancrage (40) dans sa position initiale.

8. Accoudoir selon une des revendications précédentes, **caractérisé en ce que** le bouton de déclenchement (41) est couplé de manière rigide au levier d'ancrage (40) par le biais d'un système de couplage.

9. Accoudoir selon une des revendications précédentes, **caractérisé en ce que** l'élément de support (14) ou l'élément de manche (15) présente, sur la face intérieure du boîtier, au moins un et en particulier deux rails d'accrochage (59) sous la forme d'un composant du système de blocage, lesquels sont distants l'un de l'autre et **en ce que**, dans l'état initial, le levier d'ancrage (40) peut être amené entre ces rails d'accrochage (59).

10. Accoudoir selon une des revendications précédentes, **caractérisé en ce que** l'élément élastique à ressort (31) est fixé d'une part au levier d'ancrage (40) et d'autre part à l'élément de manche (15) de telle sorte que l'état non-tendu de l'élément élastique à ressort (31) désigne l'état initial du système de blocage, dans lequel les nez de levier d'ancrage (48') se trouvent en contact avec une butée respective de verrouillage.

11. Accoudoir selon une des revendications précédentes, **caractérisé en ce que** le levier d'ancrage (40), dans l'état initial, appuie directement contre une butée respective de verrouillage du support d'accoudoir (14) sous l'action de la force de ressort de l'élément élastique à ressort (31) et empêche ainsi le réglage en hauteur de l'élément de manche (15) le long de la colonne d'accoudoir (11).

12. Accoudoir selon une des revendications précédentes, **caractérisé en ce que** l'élément élastique à ressort (31) est réalisé sous la forme d'un ressort (42) qui est fixé d'une part à un dôme du levier d'ancrage (40) et d'autre part directement à l'élément de manche (15).

13. Accoudoir selon une des revendications précédentes, **caractérisé en ce qu'**un système de limitation est prévu et limite le déplacement en hauteur du support d'accoudoir (14).

14. Accoudoir selon une des revendications précédentes, **caractérisé en ce que** le système de blocage est disposé dans la moitié supérieure et en particulier dans le tiers supérieur de l'accoudoir (10), dans lequel l'appui-bras (18) est prévu.

15. Chaise (60), en particulier chaise ou fauteuil de bureau pivotant(e), / comportant :
- un cadre de support de chaise auquel un support de siège (61) et un dossier (63) sont fixés,
- au moins un accoudoir (10) selon une des revendications précédentes, qui est fixé de manière réglable en hauteur par un système de fixation à une sous-structure (68) de la chaise (60).

16. Chaise selon la revendication 15, **caractérisée en ce que** les accoudoirs (10) sont réglables en hauteur de telle sorte qu'une hauteur de 15 - 40 cm par rapport à la surface du siège de la chaise (60), en particulier de 20 - 30 cm, soit réglable.

17. Chaise selon la revendication 15 ou 16, **caractérisée en ce que** les accoudoirs (10) sont fixés en dessous du support de siège (61) à celui-ci ou au cadre de support de chaise.
